# EUROPÄISCHE PATENTSCHRIFT

(11) **EP 1 040 308 B1**
(45) Veröffentlichungstag und Bekanntmachung des Hinweises auf die Patenterteilung: **10.09.2003**
(21) Anmeldenummer: 98965842.2
(22) Anmeldetag: 16.12.1998
(51) Int. Cl.: F26B 21/06

(54) **VORRICHTUNG UND -VERFAHREN ZUM TROCKNEN VON LACKEN**
APPARATUS AND PROCESS FOR THE DRYING OF LACQUER
DISPOSITIF ET PROCEDE POUR SECHER DES PEINTURES

(30) Priorität: 17.12.1997 DE 19756194
(43) Veröffentlichungstag der Anmeldung: 04.10.2000
(73) Patentinhaber: Gabelgaard, Keld, 71717 Beilstein (DE)
(72) Erfinder: GABELGAARD, Keld, D-71717 Beilstein (DE); JONAS, Heinz, D-74223 Flein (DE); KUNDER, Artur, D-82194 Gröbenzell (DE)
(74) Vertreter: Hess, Peter K., Dipl.-Phys.
(86) Internationale Anmeldenummer: EP9808240
(87) Internationale Veröffentlichungsnummer: WO99031449

(56) Entgegenhaltungen:
- EP-A- 0 798 051
- WO-A-93/01892
- DE-A- 19 644 717
- US-A- 4 173 924
- US-A- 4 313 369
- US-A- 4 687 686
- US-A- 5 188 645
- PATENT ABSTRACTS OF JAPAN vol. 018, no. 204 (C-1189), 11. April 1994 & JP 06 007635 A (HIROSHIMA GAS KAIHATSU KK), 18. Januar 1994

## Beschreibung

Die vorliegende Erfindung betrifft ein Verfahren und eine Vorrichtung zur Trocknung von mittels Spritzpistolen aufgetragenen wasserlöslichen Lacken in einem Arbeitsbereich.

Im Stand der Technik sind Verfahren und Vorrichtungen zur Verarbeitung und insbesondere zur Trocknung von Lacken bekannt. Herkömmlicherweise werden Lacke insbesondere in der Großserienfertigung in der Automobilindustrie in voneinander getrennten Bereichen zunächst aufgetragen und dann getrocknet. Das Auftragen erfolgt hierbei klassischerweise entweder mittels eines Tauchbades, oder mit Spritzpistolen (Spritzrobotern). In einem nachfolgenden Schritt werden dann die lackierten Teile in separat vorgesehenen Trocknungskammern unter Verwendung von Heißluft bei Temperaturen von ca. 80 °C getrocknet. Dieser Trocknungschritt hat erhebliche Energiekosten zur Folge, die einen großen Anteil an den Gesamtkosten der Lackierung haben.

Traditionell werden in der lackverarbeitenden Industrie lösungsmittelhaltige Lacke verwendet, da diese einfach und kostengünstig zu verarbeiten sind. Allerdings führen diese lösungsmittelhaltigen Lacke zu nicht unerheblichen Belastungen der Umwelt, da das Lösungsmittel beim Trocknungsvorgang in die Atmosphäre austritt. Zwar wäre es technisch möglich, die Lösungsmittel mit geeigneten Filtern herauszufiltern, jedoch führt dies zu einer ungewollten Erhöhung der Lackierkosten, da derartige Filter technisch aufwendig sind.

Aus ökologischen Gründen wurde daher bereits die Verwendung von wasserlöslichen Lacken vorgeschlagen, die unter ökologischen Gesichtspunkten den lösungsmittelhaltigen Lacken vorzuziehen sind. Allerdings sind wasserlösliche Lacke im Vergleich zu lösungsmittelhaltigen Lacken aus wirtschaftlichen Gründen derzeit nicht besonders attraktiv, da die Trocknungszeiten in den traditionellen Heißluftkabinen zu lang sind, was erneut die Kosten in die Höhe treibt. Aus diesen Gründen wurden die ökologisch an sich zu bevorzugenden wasserhaltigen Lacke von der Industrie bislang nur unzureichend übernommen.

Eine Anlage zum Verarbeiten von wasserlöslichen Lacken ist in der EP 0 798 051 A1 dargestellt. Die Anlage umfasst ein automatisiertes Luftfilterund Lufttrocknungssystem zur schnellen Trocknung eines lackierten Gegenstandes.

Die US-A-4,687,686, die als nächstkommender Stand der Technik betrachtet wird, zeigt eine Vorrichtung zur Regulierung des Klimas in einer Spritzkabine. Die Spritzkabine umfasst eine Kammer für die zu lackierenden Gegenstände und ein Luft-Zirkulationssystem zur Versorgung der Kammer mit Umgebungsluft oder zirkulierter Luft. Das Luft-Zirkulationssystem der Spritzkabine umfasst ein System zur Steuerung der Temperatur der zugeführten Luft, um die relative Luftfeuchtigkeit in der Kammer zu regulieren.

Der vorliegenden Erfindung stellt sich somit das Problem, ein Verfahren und eine Vorrichtung bereitzustellen, mit der die bei der Lackverarbeitung anfallenden Energiekosten im Vergleich zu vorbekannten Methoden erheblich gesenkt werden können, wobei gleichzeitig die Qualität der Lackierung verbessert wird.

Die Lösung dieses Problems folgt durch ein Verfahren zur Verarbeitung von Lacken in einem Arbeitsbereich gemäß Patentanspruch 1, und durch eine entsprechende Vorrichtung gemäß Patentanspruch 14.

Genauer gesagt wird das obige Problem durch ein Verfahren und eine Vorrichtung gelöst, gemäß denen die Luft in einem abgeschlossenen Arbeitsbereich (der Lackierkabine) vor und während des Aufbringens des Lacks kontinuierlich adsorptionsgetrocknet wird. Dies hat zur Folge, daß die Luftfeuchtigkeit in dem Arbeitsbereich unter der der Umgebungsluft liegt, wodurch dem aufzubringenden Lack bereits während des Aufsprühvorgangs das Wasser entzogen wird. Dies führt zu einer signifikanten Verkürzung der Trocknungszeit, die es möglich macht, auf eine Trocknung mit Heißluft gänzlich zu verzichten.

Ein weiterer Vorteil des erfindungsgemäßen Verfahrens und der entsprechenden Vorrichtung liegt darin, daß besonders homogene Lackschichten erzeugt werden können, da die kontinuierliche Trocknung der Luft im Arbeitsbereich nicht nur zu einem Wasserentzug in dem Lack führt, sondern insbesondere auch die zu lackierende Oberfläche trocknet, d. h. wasserfrei macht. Dies führt zu einer Erhöhung der Homogenität der Lackschicht beim Aufspritzvorgang, da sich die Farbpigmente um so homogener auf der zu lackierenden Oberfläche anordnen, je trockener diese ist.

Gemäß einer besonders bevorzugten Ausführungsform der vorliegenden Erfindung erfolgt die Trocknung der Luft in dem Arbeitsbereich mittels eines Adsorptions-Rotationsluftentfeuchters, der eine mit dem Arbeitsbereich verbundene Adsorptionsleitung und einen separaten Regenerationskreislauf aufweist. Der besondere Vorteil dieses Trocknungssystems besteht darin, daß er kontinuierlich arbeitet und sehr wartungsarm ist.

Gemäß einer weiteren bevorzugten Ausführungsform weißt die erfindungsgemäße Vorrichtung zusätzlich zu dem Trocknungssystem eine Umwälz- und/oder Vorkühlanordnung auf, die die Luft in dem Arbeitsbereich umwälzt und kühlt. Die Kühlung der Luft führt zwar zunächst zu einer Erhöhung der relativen Luftfeuchtigkeit, jedoch zu einer Absenkung des Taupunktes der Luft. Dies erlaubt eine besonders effektive, nachfolgende Trocknung der Luft auf die gewünschte relative Feuchtigkeit.

Weitere bevorzugte Ausführungsformen der vorliegenden Erfindung ergeben sich aus den beigefügten Patentansprüchen und der Beschreibung der derzeit bevorzugten Ausführungsform. Die derzeit bevorzugte Ausführungsform wird in folgenden unter Bezugnahme auf die Zeichnung erläutert, in der zeigt:
- Fig. 1: Schematisch ein Trocknungs vorrichtung gemäß der vorliegenden Erfindung;
- Fig. 2: einen Adsorptions-Rotationstrockner, der bevorzugt in dem Trocknungssystem gemäß der vorliegenden Erfindung Verwendung findet; und
- Fig. 3: eine Vernon-Kurve, in der die wasserbedingte Korosionsgeschwindigkeit für Stahl dargestellt ist.

In Figur 1 ist eine erfindungsgemäße Vorrichtung zur Trocknung von Lacken schematisch dargestellt.

Die erfindungsgemäße Vorrichtung umfaßt einen Arbeitsbereich 10, der bevorzugterweise die Form einer an sich bekannten Lackierkabine haben kann. Innerhalb des Arbeitsbereiches 10 befinden sich neben den zu lackierenden Gegenständen (beispielsweise Kraftfahrzeugkarosserieteilen) auch die üblichen in der Lackierindustrie oder in Lackierkleinbetrieben verwendeten Spritzvorrichtungen (Spritzpistolen), mit denen der Lack auf die zu lackierenden Teile aufgebracht wird. Da diese Teile dem Fachmann hinreichend bekannt sind, wird auf eine separate Darstellung verzichtet.

Für die vorliegende Erfindung ist von besonderer Bedeutung, daß der Arbeitsbereich 10 im Hinblick auf die Umgebung isoliert ist, um einen Luftaustausch zwischen der Luft 5 in dem Arbeitsbereich 10 und der Umgebungsluft weitestgehend zu verhindern.

Weiterhin ist der Figur 1 das schematisch dargestellte Trocknungssystem 20, 30 zu entnehmen. Es umfaßt in der in Figur 1 dargestellten Ausführungsform einen Adsorptionstrockner 20, und eine Umwälz- und Vorkühlanordnung 30, die im folgenden beschrieben werden.

Gemäß der vorliegenden Erfindung wird ein Adsorptionstrockner 20 verwendet, der über eine Adsorptionsleitung 21 mit dem Arbeitsbereich 10 verbunden ist. Der Adsorptionstrockner 20 verwendet einen kontinuierlich arbeitenden Adsorptionsrotor 20' (vergl. Fig. 2), der Frischluft ansaugt, diese trocknet und über die Adsorptionsleitung 21 in den Arbeitsbereich 10 einführt. Weiterhin verfügt der Adsorptionstrockner 20 über einen separaten Regenarationskreislauf 29, der - wie im folgenden genauer beschrieben - den Adsorptionsrotor 20' regeneriert.

Der Adsorptionstrockner 20 wird im folgenden unter Bezugnahme auf die Figur 2 beschrieben. Im wesentlichen besteht der Adsorptionstrockner 20 aus einem Adsorptionsrotor 20', der mit axial gerichteten Luftkanälen (nicht dargestellt) versehen ist. Diese sorgen für eine laminare Strömung der Luft durch den Trockner bei einem geringen Druckabfall. Die zu entfeuchtende Luft wird von einem Adsorptionsventilator 24 durch den Adsorptionsrotor 20' über einen Vorfilter 22 angesaugt. Zur Regeneration des Adsorptionsrotors 20' (d.h. zu seiner Entfeuchtung) ist ein getrennt vorgesehener Regenerationsbereich vorgesehen, der die im Rotor angelagerte Feuchtigkeit entfernt und ins Freie abgibt. Die über den Regenerationskreislauf 29 geführte Luft wird von einem Regenerationsventilator 30 durch den Regenerationsabschnitt hindurch angesaugt, wobei sie zuvor von einem Filter 26 gereinigt, und nachfolgend von einer Heizung 28 auf die notwendige Prozesstemperatur erhöht wurde.

Der Adsorptionsrotor 20' besteht im wesentlichen aus einen sich langsam drehenden Rotor aus einem Keramik-Verbundwerkstoff, der dauerhaft mit entweder Silicagel oder Lithiumchlorid imprägniert ist. Derzeit ist Silicagel als Adsorptionsmittel bevorzugt, da es physiologisch unschädlich und nicht wasserlöslich ist, und dadurch weder ausgewaschen noch mit dem Luftstrom ausgetragen werden kann. Durch die beschriebene Anordnung von Adsorptionsund Regenerationsbereich ergibt sich eine kontinuierliche Arbeitsweise des Adsorptionstrockners, da der Adsorptionsprozeß parallel zum Regenerationsprozeß verläuft.

Weiterhin ist in der derzeit bevorzugten Ausführungsform eine Umwälz- und Vorkühlanordnung 30 vorgesehen, die über einen Umwälz- und Vorkühlkreislauf 32 mit dem Arbeitsbereich 10 verbunden ist. Die Umwälz- und Vorkühlanordnung 30 sorgt zum einen für einen Luftaustausch in dem Arbeitsbereich 10, und wahlweise für eine Vorkühlung. Zusätzlich kann die Umwälz- und Vorkühlanordnung 30 auch über Filterelemente (nicht dargestellt) verfügen, die die Luft in dem Arbeitsbereich 10 filtern.

Da die Betriebsweise von Luftumwälz- und Kühlsystemen dem Fachmann hinreichend bekannt ist, wird auf eine detaillierte Beschreibung von ihnen an dieser Stelle verzichtet.

Das erfindungsgemäße Verfahren zur Verarbeitung und insbesondere zur Trocknung von Lacken sowie die entsprechende Vorrichtung haben gegenüber den bislang verwendeten bekannten Methoden signifikante Vorteile, da sie zum einen die nachfolgende Trocknung von wasserlöslichen Lacken mit Heißluft unnötig machen, und zum anderen zu einer homogeneren Lackschicht auf der zu lackierenden Oberfläche führen. Wie bereits zuvor erwähnt, ordnen sich nämlich die Lackpigmente auf der zu lackierenden Oberfläche umso homogener an, je trockener die zu lackierende Oberfläche ist. Bei Lackiertemperaturen von ca. 20 °C muß nämlich der Taupunkt der auftreffenden Umgebungsluft wenigstens 15 °C betragen, um eine effektive Verankerung der Pikmente am Untergrund zu erreichen. Ist beabsichtigt, beispielsweise Stahl zu lackieren, ist zu berücksichtigen, daß die Trockenkugeltemperatur der Stahloberfläche immer kleiner ist als die der an sie angrenzenden Umgebungsluft. Dadurch entsteht zwangsläufig ein Kühleffekt, der zu einer Aerosolabscheidung auf der Stahloberfläche führt, auch wenn der sich ergebende Wasserfilm mit bloßem Auge nicht sichtbar ist.

Dies wird durch in Figur 3 dargestellte Vernon-Kurve erläutert, die die Korrosionskurve von Stahl in Abhängigkeit der relativen Luftfeuchtigkeit darstellt (als Maß für die Korrosionsanfälligkeit ist auf der Ordinate die Gewichtszunahme dargestellt). Wie man dem Diagramm entnehmen kann, steigt bei einer relativen Luftfeuchtigkeit von mehr als 60% die Korrosionskurve steil an, während bei einer Luftfeuchtigkeit von unter 30% keine Rostbildung mehr auftritt. Dies bedeutet, daß sich kein Aerosolfilm auf dem Stahl niedergeschlagen hat.

Führt man demnach die Lackierung bei einer relativen Luftfeuchtigkeit von weniger als 60%, oder besser bei weniger als 30% durch, ermöglicht dies eine sehr homogene Anordnung der Farbpigmente auf dem Stahl.

Im folgenden soll ein Beispiel der vorliegenden Erfindung erläutert werden. Benutzt wird eine Lackierkabine 10, die erfindungsgemäß mit 20.000 m³/h oder 25.000 m³/h Luft umgewälzt wird. Der über den Adsorptionstrockner 20 zugeführte getrocknete Frischluftanteil soll dabei ca. 10% betragen.

Demgemäß werden also 2.000 m³/h bzw. 2.500 m³/h Frischluft über einen Adsorptionsluftentfeuchter (beispielsweise erhältlich über ARKU-Verfahrenstechnik Gmbh, Olching, Deutschland) geführt und auf einem niedrigen Taupunkt gebracht. Gleichzeitig sorgt die Umwälz- und Vorkühlanordnung 30 für eine Vorkühlung der Luft in dem Arbeitsbereich 10. Betrachtet man beispielsweise im Sommer vorherschende Bedingungen, ergibt sich folgendes:

### Beispiel

| **Außenluft Sommer:** | **Vorkühlung auf:** | **Adsorption auf:** |
|---|---|---|
| T = 25°C, | T = 10°C, | T = 30°C, |
| 70% r.F., | 98% r.F., | 6% r.F., |
| W = 14 g/kg, | W = 7,5 g/kg, | W = 1,5 g/kg, |
| TP = +19°C | TP = +10°C | TP = -11°C |

Wobei T die Temperatur, r.F. die relative Luftfeuchtigkeit, W die Wasserbeladung, und TP der Taupunkt ist.

Vergleicht man die für die Trocknung sich ergebende Energiebilanz der klassischen Verfahren (mit Heißlufttrocknung) im Vergleich zu dem obigen erfindungsgemäßen Verfahren ergibt sich, daß mit obigen Parametern ca. 50% der Energiekosten eingespart werden können. Hierbei ist zu beachten, daß der Trocknungsprozeß um so effektiver gestalten werden kann, je weniger Gesamtluftmenge umgewälzt wird (Verhältnis der wasserhaltigen Umluft zum hochtrockenen Frischluftanteil). Daher sollte die Erhöhung des hochtrockenen Frischluftanteils zu einer weiteren Reduzierung der notwendigen Energiekosten führen.

Schließlich wird darauf hingewiesen, daß die oben beschriebene bevorzugte Ausführungsform lediglich beispielshaft zu verstehen ist; andere Gestaltungen sind möglich. Beispielsweise sind in der Ausführungsform gemäß Figur 1 die Adsorptionstrockner-, Umwälz- und Vorkühlanordnungen außerhalb des Arbeitsbereichs 10 angebracht. Dem Fachmann ist klar, daß diese selbstverständlich auch innerhalb des Arbeitsbereiches angeordnet werden können.

Weiterhin ist in der bevorzugten Ausführungsform der Adsorptionstrockner als separates Element (getrennt von der Umwälz- und Vorkühlanordnung) vorgesehen. Selbstverständlich kann man auch eine integrierte Vorrichtung vorsehen.

Schließlich wird darauf hingewiesen, daß das erfindungsgemäße Verfahren und die entsprechende Vorrichtung nicht nur für wasserhaltige Lacke anwendbar ist, sondern auch für lösungsmittelhaltige Lacke. Wird das erfindungsgemäße Verfahren und die entsprechende Vorrichtung für lösungsmittelhaltige Lacke verwendet, führt dies dazu, daß die nach wie vor notwendige Trocknung durch Heißluft erheblich reduziert werden kann; in diesem Fall wird das erfindungsgemäße Verfahren gleichsam als Vortrocknungsverfahren verwendet.

## Patentansprüche

1. Verfahren zur Trocknung von Lacken in einem Arbeitsbereich (10), das die Schritte umfasst:
a) Bereitstellen eines mit Luft gefüllten, abgeschlossenen Arbeitsbereiches (10);
b) Aufbringen des Lacks auf eine zu lackierende Oberfläche, **dadurch gekennzeichnet, dass**
c) die Luft in dem Arbeitsbereich (10) vor und während dem Aufbringen kontinuierlich adsorptionsgetrocknet wird, so dass dem Lack bereits während dem Aufbringen Wasser entzogen wird.

2. Verfahren nach Anspruch 1, in dem die relative Luftfeuchtigkeit in dem Trocknungsschritt auf unter 25% gesenkt wird.

3. Verfahren nach Anspruch 1, in dem die relative Luftfeuchtigkeit in dem Trocknungsschritt auf unter 10% gesenkt wird.

4. Verfahren nach Anspruch 1, in dem die relative Luftfeuchtigkeit in dem Trocknungsschritt auf ca. 6% gesenkt wird.

5. Verfahren nach einem der Ansprüche 1 bis 4, das vor dem Schritt des Trocknens der Luft in dem Arbeitsbereich (10) zusätzlich den Schritt des Vorkühlens der Luft aufweist.

6. Verfahren nach Anspruch 5, in dem die Luft in dem Vorkühlschritt auf unter 20 Grad Celsius gekühlt wird.

7. Verfahren nach Anspruch 5, in dem die Luft in dem Vorkühlschritt auf unter 15 Grad Celsius gekühlt wird.

8. Verfahren nach Anspruch 5, in dem die Luft in dem Vorkühlschritt auf ca. 10 Grad Celsius gekühlt wird.

9. Verfahren nach einem der Anspruch 1 bis 8, das zusätzlich den Schritt des kontinuierlichen Umwälzens der Luft in dem Arbeitsbereich (10) aufweist.

10. Verfahren nach Anspruch 9, in dem die Umwälzung und die Trocknung der Luft mittels eines außerhalb des Arbeitsbereiches (10) angeordneten Luftkreislaufsystems erfolgt, und das zusätzlich den Schritt des Einmischens eines Frischluftanteils umfasst.

11. Verfahren nach Anspruch 10, in dem das Verhältnis von umgewälzter Luft zu Frischluft 90 : 10 ist.

12. Verfahren nach Anspruch 10, in dem das Verhältnis von umgewälzter Luft zu Frischluft 60 : 40 ist.

13. Verfahren nach Anspruch 10, in dem das Verhältnis von umgewälzter Luft zu Frischluft geringer als 50 : 50 ist.

14. Vorrichtung zur Trocknung von Lacken in einem Arbeitsbereich (10), die umfasst:
a) einen mit Luft gefüllten abgeschlossenen Arbeitsbereich (10);
b) ein Lackapplikationssystem zum Aufbringen des Lackes auf eine zu lackierende Oberfläche; und
c) ein Trocknungssystem (20, 30), **dadurch gekennzeichnet, dass**
d) das Trocknungssystem (20, 30) ein Adsorptionstrockner (20) ist, der so angeordnet ist, dass er die Luft in dem genannten Arbeitsbereich (10) vor und während der Anwendung des Lackapplikationssystems adsorptionstrocknet, so dass dem Lack bereits während dem Aufbringen Wasser entzogen wird.

15. Vorrichtung nach Anspruch 14, in der der Adsorptionstrockner (20) als Adsorptionsmittel Silicagel oder Lithiumchlorid umfasst.

16. Vorrichtung nach Anspruch 14 oder 15, in der der Adsorptionstrockner (20) einen Adsorptionsrotor (20') umfasst, der aus einem Keramikverbundwerkstoff besteht und mit dem Adsorptionsmittel imprägniert ist.

17. Vorrichtung nach Anspruch 14 bis 16, in der der Adsorptionstrockner (20) über eine Adsorptionsleitung (21) und einen separaten Regenerationskreislauf (29) verfügt.

18. Vorrichtung nach einem der Ansprüche 14 bis 17, in der das Trocknungssystem (20, 30) zusätzlich über eine Umwalz- und Vorkühlanordnung (30) verfügt.

## Claims

1. Method for drying lacquers in a working area (10) comprising the steps of:
a. providing a closed working area (10) filled with air;
b. applying of the lacquer on the surface to be lacquered, **characterized in that**
c. the air in the working area (10) is continuously adsorption dried before and during the applying, so that the lacquer is dehumidified already during the application.

2. Method according to claim 1, wherein the relative humidity of air is lowered below 25% in the drying step.

3. Method according to claim 1, wherein the relative humidity of air is lowered below 10% in the drying step.

4. Method according to claim 1, wherein the relative humidity of air is lowered to approximately 6% in the drying step.

5. Method according to any of the claims 1 to 4, additionally comprising the step of pre-cooling the air prior to the step of drying the air in the working area (10).

6. Method according to claim 5, wherein the air is cooled below 20°C in the pre-cooling step.

7. Method according to claim 5, wherein the air is cooled below 15°C in the pre-cooling step.

8. Method according to claim 5, wherein the air is cooled to approximately 10°C in the pre-cooling step.

9. Method according to any of the claims 1 to 8, additionally comprising the step of continuous circulating of the air in the working area (10).

10. Method according to claim 9, wherein the circulating and the drying of the air is done by means of an air circulation system, arranged outside the working area (10), and additionally comprising a step of mixing a fraction of fresh air.

11. Method according to claim 10, wherein the ratio of circulated air to fresh air is 90:10.

12. Method according to claim 10, wherein the ratio of circulated air to fresh air is 60:40.

13. Method according to claim 10, wherein the ratio of circulated air to fresh air is lower than 50:50.

14. Apparatus for drying of lacquers in a working area (10) comprising:
a. a closed working area (10) filled with air;
b. a lacquer applying system for applying the lacquer on the surface to be lacquered; and
c. a drying system (20, 30), **characterized in that**
d. the drying system (20, 30) is an adsorption dryer (20), which is arranged so that it adsorption dries the air in the complete working area (10) before and during the use of the lacquer applying system, so that the lacquer is dehumidified already during the application.

15. Apparatus according to claim 14, wherein the adsorption dryer (20) comprises silicate gel or lithium chloride as adsorption means.

16. Apparatus according to claim 14 or 15, wherein the adsorption dryer (20) comprises an adsorption rotor (20') made of ceramic composite which is impregnated with the adsorption means.

17. Apparatus according to claim 14 to 16, wherein the adsorption dryer (20) comprises an adsorption piping (21) and a separate regeneration circulation (29).

18. Apparatus according to any of the claims 14 to 17, wherein the drying system (20, 30) additionally comprises a circulating and a pre-cooling assembly (30).

## Revendications

1. Procédé pour sécher des peintures dans une zone de travail (10), qui comprend les étapes suivantes :
a) mise à disposition d'une zone de travail (10), hermétiquement fermée et remplie d'air ;
b) application de la peinture sur une surface à revêtir, **caractérisé en ce que**
c) l'air se trouvant dans la zone de travail (10) est, avant et pendant l'application, séché en continu par adsorption, de façon que l'eau soit extraite de la peinture, déjà pendant l'application.

2. Procédé selon la revendication 1, dans lequel l'humidité relative de l'air dans l'étape de séchage est abaissée à moins de 25 %.

3. Procédé selon la revendication 1, dans lequel l'humidité relative de l'air dans l'étape de séchage est abaissée à moins de 10 %.

4. Procédé selon la revendication 1, dans lequel l'humidité relative de l'air dans l'étape de séchage est abaissée à environ 6 %.

5. Procédé selon l'une des revendications 1 à 4, qui avant l'étape de séchage de l'air dans la zone de travail (10) comprend en outre l'étape de pré-refroidissement de l'air.

6. Procédé selon la revendication 5, dans lequel l'air est, dans l'étape de pré-refroidissement, refroidi à moins de 20 degrés Celsius.

7. Procédé selon la revendication 5, dans lequel l'air est, dans l'étape de pré-refroidissement, refroidi à moins de 15 degrés Celsius.

8. Procédé selon la revendication 5, dans lequel l'air, dans l'étape de pré-refroidissement, est refroidi à environ 10 degrés Celsius.

9. Procédé selon l'une des revendications 1 à 8, qui comprend en outre l'étape de recirculation continue de l'air dans la zone de travail (10).

10. Procédé selon la revendication 9, dans lequel la recirculation et le séchage de l'air est réalisé à l'aide d'un système de recirculation d'air en circuit fermé, disposé à l'extérieur de la zone de travail (10), et qui comprend en outre l'étape d'introduction, par mélange, d'une certaine proportion d'air frais.

11. Procédé selon la revendication 10, dans lequel le rapport de l'air en recirculation à l'air frais est de 90:10.

12. Procédé selon la revendication 10, dans lequel le rapport de l'air en recirculation à l'air frais est de 60:40.

13. Procédé selon la revendication 10, dans lequel le rapport de l'air en recirculation à l'air frais est inférieur à 50:50.

14. Appareillage pour sécher des peintures dans une zone de travail (10), qui comprend :
a) une zone de travail (10) hermétiquement fermée, remplie d'air ;
b) un système d'application de peinture, pour appliquer la peinture sur une surface à revêtir ; et
c) un système de séchage (20, 30), **caractérisé en ce que**
d) le système de séchage (20, 30) est un séchoir par adsorption (20), qui est disposé de façon qu'il sèche par adsorption l'air se trouvant dans ladite zone de travail (10) avant et pendant l'utilisation du système d'application de la peinture, de façon que l'eau soit déjà extraite de la peinture pendant l'application.

15. Appareillage selon la revendication 14, dans lequel le séchoir par adsorption (20) comprend en tant qu'agents adsorbants du gel de silice ou du chlorure de lithium.

16. Appareillage selon la revendication 14 ou 15, dans lequel le séchoir par adsorption (20) comprend un rotor à adsorption (20'), qui est constitué d'un matériau composite céramique et est imprégné de l'adsorbant.

17. Appareillage selon les revendications 14 à 16, dans lequel le séchoir par adsorption (20) dispose d'une canalisation d'adsorption (21) et d'un circuit distinct de régénération (29).

18. Appareillage selon l'une des revendications 14 à 16, dans lequel le système de séchage (20, 30) dispose en outre d'un dispositif (30) de recirculation et de pré-refroidissement.
